# EUROPÄISCHE PATENTSCHRIFT

(11) **EP 1 787 754 B1**
(45) Veröffentlichungstag und Bekanntmachung des Hinweises auf die Patenterteilung: **15.10.2008**
(21) Anmeldenummer: 06124227.7
(22) Anmeldetag: 16.11.2006
(51) Int. Cl.: B24B 55/04, B24B 55/06, B24B 7/22

(54) **Gehäuse für ein Schleifrad**
Housing for a grinding wheel
Couverture pour une meule abrasive

(30) Priorität: 17.11.2005 DE 102005054935
(43) Veröffentlichungstag der Anmeldung: 23.05.2007
(73) Patentinhaber: Hans Lingl Anlagenbau und Verfahrenstechnik GmbH & Co. KG, 86381 Krumbach (DE)
(72) Erfinder: Schiebener, Peter, Prof. Dr.-Ing., 85435 Erding (DE); Steidle, Franz, 86491 Ebershausen (DE)
(74) Vertreter: Körber, Martin Hans

(56) Entgegenhaltungen:
- EP-A- 1 486 307
- DD-A1- 134 928
- DE-A1- 10 305 033

## Beschreibung

Die vorliegende Erfindung betrifft ein Ziegel-Schleifgehäuse für ein Schleifrad zum Schleifen von Ziegeln oder dergleichen gemäß dem Oberbegriff des Anspruchs 1.

Ein dem Ziegel-Schleifgehäuse zugehöriges Schleifrad ist eine in der Regel runde Scheibe, die sich um eine Antriebsachse eines Antriebsmotors dreht. An einer oder an beiden der großen Seitenflächen sind Schleifelemente angeordnet, mit denen die zu schleifenden Gegenstände geschliffen werden. Die Schleifelemente sind entweder direkt am Schleifrad angebracht oder sind Teil eines Schleifringes, der ein separates Bauteil bildet und am Schleifrad befestigt wird.

Ein Ziegel-Schleifgehäuse dieser Art ist in DE 102 50 272 B3 beschrieben. Die zu schleifenden Gegenstände werden am sich drehenden Schleifrad ggf. unter Andruck vorbeitransportiert und durch den Kontakt mit den Schleifelementen in gewünschter Weise geschliffen.

Während des Schleifvorganges entsteht eine abhängig von der Art des Schleifens variierende Menge an Staub und/oder abgeschliffenen Partikeln. Diese Schleifpartikel bzw. der Schleifstaub werden in der Regel durch das das Schleifrad zumindest teilweise umgebendes Schleifgehäuse aufgefangen.

In der DD 134 928 A ist eine Schutzhaube für rotierende Werkzeuge beschrieben, die mit einem flüssigen Kühlmittel arbeitet, wobei der Flüssigkeitsnebelaustritt von der Schutzhaube auf ein Minimum reduziert wird.

EP 1 486 307 A2 zeigt eine Hand-Schleifmaschine zum Schneiden von Glas, wobei die Außenwand eines halbkreisförmigen Schleifgehäuses im Sinne einer Spirale zu der Seite hin divergent verläuft, an der die Schleifscheibe die Gehäuseseite in der Drehebene überragt.

Die Aufgabe der vorliegenden Erfindung ist nun, ein Ziegel-Schleifgehäuse der eingangs angegebenen Art bereitzustellen, welches einen gezielten und effektiven Abtransport von Schleifpartikeln bzw. Schleifstaub ermöglicht.

Die obige Aufgabe wird gelöst durch ein Ziegel-Schleifgehäuse gemäß dem Anspruch 1, wobei das Schleifgehäuse eine Rückwand und eine Außenwand aufweist, welche einen Raum zum Aufnehmen eines Schleifrades begrenzen. Die Außenwand ist in einer Umfangsrichtung um den Raum angeordnet und hat zumindest teilweise die Form einer Spirale, deren Radius in Richtung zu einer in der Außenwand gebildeten Austrittsöffnung zunimmt.

Die Spiralform der Außenwand des Schleifgehäuses ermöglicht es, in einfacher aber dennoch effektiver Weise den während des Schleifvorganges erzeugten Schleifstaub bzw. die Schleifpartikel kontrolliert und effektiv zusammen und in gewünschter Weise abzuführen. Die Spiralform hat aber den großen Vorteil, dass nur in geringem Maß, Verwirbelungen entstehen und der Volumenstrom aus Luft und Schleif- bzw. Staubpartikeln in gewünschter Weise dosiert und abgeleitet werden kann. Es ist an dieser Stelle hervorzuheben, dass die Zunahme des Radius der von der Außenwand gebildeten Spirale in der Drehrichtung eines in das Schleifgehäuse eingesetzten Schleifrades erfolgt.

Die spiralförmige Ausgestaltung der Außenwand des Schleifgehäuses hat weiter den Vorteil, dass das Luft-Partikelgemisch parallel zur Schleifgehäuseoberfläche, das heißt zur Außenwand verläuft und daher nur eine geringe Abnutzung oder Abscheuerung des Materiales an der Innenseite des Schleifgehäuses erfolgt.

Vorteilhafterweise ist ein Teil der Rückwand des Schleifgehäuses abnehmbar und derart ausgestaltet, dass das Schleifrad in den Raum eingebracht werden kann. Dies ermöglicht ein einfaches und rasches Auswechseln des Schleifrades nach Abnutzung oder wenn ein anderes Schleifrad zur Verwendung kommen soll.

Vorteilhafterweise ist die Außenwand derart ausgestaltet, dass der bei Betrieb eines in den Raum eingesetzten Schleifrades erzeugte Volumenstrom in dem zwischen der Außenwand und dem Schleifrad gebildeten Strömungskanal in Richtung zur Austrittsöffnung zunimmt. In anderen Worten ist die Außenwand derart ausgestaltet, dass der Volumenstrom in der Drehrichtung des eingesetzten Schleifrades zunimmt. Um genau zu sein, ist neben der Ausgestaltung der Außenwand auch die Ausgestaltung der entsprechenden Teile der Rückwand sowie etwaiger vorderer Abdeckungen derart zu bemessen, dass der Volumenstrom im gebildeten Strömungskanal zur Austrittsöffnung zunimmt. Die Ausgestaltung in dieser Weise ist von Vorteil, wenn eine gleichbleibende Strömungsgeschwindigkeit erzielt werden soll. Da nämlich die durch die Drehung des Schleifrades mitgeförderte Luft sowie die Schleif- bzw. Staubpartikel mengenmäßig zur Austrittsöffnung zunehmen, muss der Volumenquerschnitt des Strömungskanales zunehmen, um eine zumindest einigermaßen gleichbleibende Strömungsgeschwindigkeit zu erreichen. Eine gleichbleibende Strömungsgeschwindigkeit ist vorteilhaft, da eine gleichmäßige und angestrebtermaßen drallkonstante Abführung des Luft-Partikelgemisches erreicht wird. Weiterhin wird durch den zur Austrittsöffnung hin zunehmenden Volumenstrom gewährleistet, dass alle aus dem Schleifrad austretenden Schleifpartikel abtransportiert und mitgerissen werden können. Es ist an dieser Stelle darauf hinzuweisen, dass auch eine Ausgestaltung des Strömungskanales derart erfolgen kann, dass die Strömungsgeschwindigkeit zunimmt oder abnimmt, obwohl der Volumenstrom insgesamt zur Austrittsöffnung hin zunimmt.

Vorteilhafterweise ist die Austrittsöffnung des Schleifgehäuses in Betriebsstellung des Schleifgehäuses nach unten gerichtet und hierdurch wird das Luft-Partikelgemisch nach unten unter Mithilfe der Schwerkraft abgeführt.

Weiterhin ist es von Vorteil, wenn auf der der Rückwand des Schleifgehäuses gegenüberliegenden Seite eine oder mehrere zusätzliche Abdeckungen vorgesehen sind. Da üblicherweise im unteren Teil geschliffen wird, können die Abdeckungen beispielsweise den oberen Bereich des Schleifrades auf der der Rückwand gegenüberliegenden Seite abdecken. Hierdurch wird das Austreten von Partikeln oder Schleifstaub weiter reduziert. Gleichzeitig kann es hierbei von Vorteil sein, wenn im mittleren Bereich Luftzufuhröffnungen in diesen Abdeckungen vorgesehen sind.

Vorteilhafterweise weist die Außenwand in den Bereichen, in welchen zu schleifende Ziegel oder dergleichen an einem eingesetzten Schleifrad vorbeitransportiert werden, Dichtelemente auf, welche über die von dem eingesetzten Schleifrad gebildete Schleifebene hinausragen. Hierdurch wird in dem Bereich, in dem die zu schleifenden Gegenstände auf das Schleifrad treffen, vermieden, dass Schleifpartikel oder Schleifstaub nach außen austreten kann. Die Dichtelemente können beispielsweise durch Gummielemente, Bürstenelemente oder jede andere geeignete Dichtung gebildet sein.

Vorteilhafterweise liegt die Austrittsöffnung im wesentlichen in dem Bereich, in welchem ein eingesetztes Schleifrad die zu schleifenden Ziegel oder dergleichen schleift.

Die vorliegende Erfindung wird in der folgenden detaillierten Beschreibung eines Ausführungsbeispieles in Bezug auf die beigefügten Figuren näher erläutert, in denen
- Figur 1: eine schematische Seitenansicht eines erfindungsgemäßen Ziegel-Schleifgehäuses,
- Figur 2: eine schematische Perspektivansicht des Schleifgehäuses von Figur 1,
- Figur 3: eine schematische Perspektivansicht eines erfindungsgemäßen Schleifgehäuses mit Schleifrad und zu schleifenden Gegenständen, und
- Figur 4: eine schematische Perspektivansicht der Rückseite des Schleifgehäuses und des Schleifrades von Figur 3
zeigen.

In Figur 1 ist eine schematische Seitenansicht eines erfindungsgemäßen Ziegel-Schleifgehäuses 1 für ein Schleifrad zum Schleifen von Ziegeln oder dergleichen dargestellt. Die Kombination des Schleifgehäuses 1 mit einem Schleifrad 14 ist in den Figuren 3 und 4 zu sehen. Figur 2 zeigt das Schleifgehäuse 1 von Figur 1 in einer schematischen Perspektivansicht.

Das Schleifgehäuse 1 umfasst eine Außenwand 2 und eine Rückwand, welche aus mehreren Elementen besteht, nämlich einem Außenteil 5 und einem Innenteil 6, wobei das Innenteil 6 eine Öffnung 7 verschließt, durch die das Schleifrad 14 in das Schleifgehäuse eingebracht werden kann. Die Außenwand 2 umfasst eine Innenseite 3, welche dem Raum zugewandt ist, in welchem das Schleifrad 14 eingesetzt wird. Die Innenseite 3 erstreckt sich von einem Anfangsbereich 9 auf der Unterseite des Schleifgehäuses 1 in Form einer Spirale um den Raum zur Aufnahme des Schleifrades 14 herum bis zu einem Endbereich 10. Zwischen dem Endbereich 10 und dem Anfangsbereich 9 ist eine Austrittsöffnung 8 gebildet. Der Schlussbereich 11 der Innenseite 3 bis zum Endbereich 10 ist im wesentlichen linear ausgebildet, wobei der andere Teil der Innenseite 3 zwischen dem Anfangsbereich 9 und dem Beginn des hinteren Bereiches 11 die Form einer Spirale aufweist. Der Radius der Spirale nimmt vom Anfangsbereich 9 bis zum Beginn des hinteren Bereiches 11 stetig zu, das heißt der Radius r₁ der Innenseite 3 im Anfangsbereich 9 ist kleiner als der Radius r₄ zu Beginn des hinteren Bereiches 11. Insgesamt gilt r₁< r₂< r₃< r₄. Der Mittelpunkt A der Öffnung 7 in der Schleifgehäuserückwand entspricht der Drehachse des Schleifrades 14, die durch eine entsprechende Welle eines Motors 22 gebildet ist, welche in Figur 4 gezeigt ist. Die Öffnung 7 ist hierbei kreisrund um den Mittelpunkt A entsprechend der kreisrunden Gestalt des Schleifrades 14. Der Radius des Schleifrades 14 ist hierbei etwas kleiner als der Radius der Öffnung 7, so dass das Schleifrad 14 von hinten durch die Rückwand in das Schleifgehäuse 1 eingebracht werden kann. Der Außentei 1 5 der Rückwand bildet gemeinsam mit der Innenseite 3 der Außenwand 2 einen Strömungskanal, durch den das vom Schleifrad 14 während des Schleifens erzeugte Luft-Partikelgemisch in Drehrichtung 19 des Schleifrades 14 zur Austrittsöffnung 8 durch diese hindurch transportiert wird.

Der in der Umfangsrichtung der Spirale zunächst angeordnete Rand der Austrittsöffnung 8 ist durch den sich tangenital erstreckenden Abschnitt 1 der Umfangswand 2 gebildet.

Die Rückwand, beim Ausführungsbeispiel deren Außenteil 5 oder auch deren Innenteil 6, begrenzt im Gehäuse 1 axial einen radial frei durchgehenden Raum zur Aufnahme des Schleifrades 14.

Die Innenseite 3 und die Rückwand 5 sind derart ausgestaltet, dass der Volumenstrom im Strömungskanal während des Betriebes des Schleifrades 14 vom Anfangsbereich 9 bis zur Austrittsöffnung 8 stetig zunimmt, um zu gewährleisten, dass die beim Schleifen erzeugten Partikel und Staubelemente vollständig vom Volumenstrom erfasst und abtransportiert werden können. Hierbei ist der Strömungskanal vorteilhafterweise so ausgestaltet, dass die mittlere Strömungsgeschwindigkeit des Luft-Partikelgemisches im wesentlichen konstant ist. Abhängig von der Anwendung kann die mittlere Strömungsgeschwindigkeit jedoch auch abnehmen oder auch zunehmen. Es ist an dieser Stelle hervorzuheben, dass die speziellen geometrischen Abmessungen der Innenseite 3, der Rückwand 5 und der anderen an der Bildung des Strömungskanales beteiligten Elemente von dem Schleifrad 14, den zu schleifenden Gegenständen, der Art des Schleifens, der Drehgeschwindigkeit des Schleifrades 14 und einigen weiteren Faktoren abhängt, deren Einflussnahme und die schlussendliche Berechnung der spezifischen geometrischen Eigenschaften dem Fachmann jedoch keine Schwierigkeiten bereiten.

Es ist zu beachten, dass im gezeigten Ausführungsbeispiel die Innenseite 3 und die Rückwand 5 dem Strömungskanal eine im Querschnitt gesehen im wesentlichen rechteckige Form geben, was fertigungstechnisch einfacher und günstiger ist. Es ist jedoch auch denkbar, die Innenseite 3 zumindest teilweise gewölbt auszugestalten, wodurch sich ein noch verbessertes Strömungsverhalten im Strömungskanal ergibt.

Auf der Vorderseite des Schleifgehäuses 1, das heißt auf derjenigen Seite, auf der die zu schleifenden Gegenstände 20 geschliffen werden, können im mittleren und oben Bereich des Schleifgehäuses 1 zusätzliche Abdeckungen (nicht dargestellt) auf der gegenüberliegenden Seite der Rückwand 6 angeordnet sein. Diese zusätzlichen Abdeckungen verhindern, dass Luft und insbesondere Schleifpartikel oder Schleifstaub nach außen austreten und unterstützen die Strömung im Strömungskanal. In der Mitte der Abdeckungen etwa im Bereich der Antriebsachse A des Elektromotors und der Drehachse des Schleifrads 14 können Öffnungen vorgesehen sein, durch die Luft in das Schleifgehäuse 1 eintreten kann.

Die Abdeckungen schließen seitlich das Schleifg ehäuse 1 in dem Bereich, in dem die zu schleifenden Ziegel 20 nicht vorbeibewegt werden.

Das Schleifgehäuse 1 weist an seiner Unterseite Sockelelemente 12 auf, mit denen das Schleifgehäuse auf einer Basis 13, wie zum Beispiel einem Fußboden oder einer entsprechenden Basisplatte, befestigt werden kann. Die zu schleifenden Ziegel 20 oder jegliche andere Gegenstände, die mittels des erfindungsgemäßen Schleifgehäuses und eines in diesem eingesetzten Schleifrades 14 geschliffen werden können, werden vorzugsweise in einem unteren Bereich am Schleifrad 14 vorbeitransportiert, wie in Figuren 3 und 4 zu erkennen ist. Um zu verhindern, dass Luft-Partikelgemisch aus dem Strömungskanal während des Schleifvorganges austritt, weist die Außenwand 2 des Schleifgehäuses 1 Dichtungselemente 4 auf, an denen die zu schleifenden Ziegel 20 vorbei zum Schleifrad 14 hin transportiert werden. Es ist hierbei hervorzuheben, dass die Dichtelemente 4 aus der von den Schleifelementen 15 des Schleifrades 14 gebildeten Schleifebene hinausragen, so dass die zu schleifenden Ziegel 20 die Dichtelemente 4 berühren bzw. an diese angedrückt werden, bevor sie von den Schleifelementen 15 abgeschliffen werden. Die Dichtelemente können dabei entweder außerhalb der Innenseite 3 der Außenwand 2 angeordnet sein, um sie sozusagen herumerstrecken, wie es in den Figuren 1 und 2 gezeigt ist. Alternativ können die Dichtelemente 4 jedoch auch in die Innenseite 3 integriert sein, wie es in den Figuren 3 und 4 dargestellt ist. Wie in den Figuren 3 und 4 zu erkennen ist, können die Dichtelemente 4 nur in den Bereichen vorgesehen sein, in denen die zu transportierenden Ziegel 20 am Schleifrad 14 vorbeitransportiert werden. Die Dichtelemente 4 können beispielsweise aus Bürsten, Gummilippen oder jeglichen anderen geeigneten Dichtungsarten bestehen.

Die Sockelelemente 12 können auch an wenigstens einer Seite des Schleifg ehäuses 1, z. B. übereinander, angeordnet sein.

Das Schleifrad 14 und die zu schleifenden Ziegel 20, welche am Schleifrad 14 vorbeitransportiert werden, sind in einem spitzen Winkel zueinander angeordnet, so dass die zu schleifenden Ziegel 20 nur in dem Bereich von den Schleifelementen 15 des Schleifrades 14 kontaktiert und abgeschliffen werden, in dem die zu schleifenden Ziegel 20 zuerst auf das Schleifrad 14 treffen. Dies ist derjenige Bereich, der oberhalb der Austrittsöffnung 8 des Schleifgehäuses 1 angeordnet ist. Ein Großteil des abgeschliffenen Materiales von den Ziegeln 20 fällt somit direkt nach unten in die Austrittsöffnung 8. Der Anfangsbereich 9 der Innenseite 3 der Außenwand ist daher in Transportrichtung 21 der zu schleifenden Ziegel 20 gesehen hinter dem letzten Schleifpunkt angeordnet.

Das in Figur 3 dargestellte Schleifrad 14 weist neben den Schleifelementen auch sogenannte Pumpelemente 16 auf, die so angeordnet ausgestaltet sind, dass durch das Drehen des Schleifrades 14 eine Pumpwirkung von Luft von innen nach außen erzeugt wird. Die dergestalt gepumpte Luft reißt Schleifpartikel und Schleifstaub von der Innenseite des Schleifrades 14 nach außen zum Strömungskanal mit und gewährleistet einen effizienten Abtransport des Luft-Partikelgemisches durch den Strömungskanal zur Austrittsöffnung 8. Es ist jedoch hervorzuheben, dass jegliche und beliebige Arten von Schleifrädern 14 mit dem erfindungsgemäßen Schleifgehäuse 1 verwendet werden können.

In der schematischen Perspektivansicht von Figur 4 ist zu erkennen, dass hinter der Rückwand des Schleifgehäuses 1 ein Motor 22 angeordnet ist, der über eine Verbindungsplatte 18 mit dem Schleifrad 14 verbunden ist. Der Motor ist dergestalt axial verschiebbar, beispielsweise durch die dargestellten Schienen 23, dass das Schleifrad 14 nach hinten durch die Öffnung 7 aus dem Schleifgehäuse 1 entfernt und gegebenenfalls repariert oder ausgewechselt werden kann.

Beim Ausführungsbeispiel ist die Austrittsöffnung 8 im unteren Bereich des Schleifg ehäuses 1 angeordnet und nach unten gerichtet. Sie kann aber auch an einer anderen Stelle des Gehäuses 1 angeordnet sein und in eine andere Richtung gerichtet sein. Die Austrittsöffnung 8 erstreckt sich in der Umfangsrichtung des Schleifg ehäuses 1 bis zum Anfangsbereich 9. Sie ist vorzugsweise in einem dem Anfangsbereich 9 in der Drehrichtung des Schleifrades 14 vorgeordneten Quadranten des Schleifg ehäuses 1 bzw. dessen Außenwand 3 bzw. Umfangswand angeordnet.

## Patentansprüche

1. Ziegel-Schleifgehäuse (1) für ein Schleifrad (14) zum Schleifen von Ziegeln (20), mit einer Rückwand (5, 6) und einer Außenwand (2), welche einen Raum zum Aufnehmen eines Schleifrades (14) begrenzen, wobei die Außenwand (2) in einer Umfangsrichtung um den Raum angeordnet ist
**dadurch gekennzeichnet,**
**dass** die Außenwand (2) die Form einer Spirale hat, deren Radius in Richtung zu einer in der Außenwand (2) gebildeten Austrittsöffnung (8) zunimmt, die zwischen dem Anfangsbereich (9) und dem Endbereich der Spirale gebildet ist.

2. Ziegel-Schleifgehäuse nach Anspruch 1,
wobei ein Teil (6) der Rückwand (5, 6) abnehmbar und derart ausgestaltet ist, dass das Schleifrad (14) in den Raum eingebracht werden kann.

3. Ziegel-Schleifgehäuse nach Anspruch 1 oder 2,
wobei die Außenwand (2) derart ausgestaltet ist, dass der bei Betrieb eines in den Raum eingesetzten Schleifrades erzeugte Volumenstrom in dem zwischen der Außenwand und dem Schleifrad gebildeten Strömungskanal in Richtung zur Austrittsöffnung zunimmt.

4. Ziegel-Schleifgehäuse nach Anspruch 3,
wobei die Außenwand (2) derart ausgestaltet ist, dass die mittlere Strömungsgeschwindigkeit im Wesentlichen gleich bleibt.

5. Ziegel-Schleifgehäuse nach einem der Ansprüche 1 bis 4,
wobei die Austrittsöffnung (8) in Betriebsstellung des Schleifgehäuses (1) nach unten gerichtet ist.

6. Ziegel-Schleifgehäuse nach einem der Ansprüche 1 bis 5,
wobei auf der der Rückwand (5, 6) gegenüberliegenden Seite eine Abdeckung vorgesehen ist.

7. Ziegel-Schleifgehäuse nach einem der Ansprüche 1 bis 6,
wobei die Außenwand (2) in den Bereichen, in welchen zu schleifende Ziegel (20) oder dergleichen an einem eingesetzten Schleifrad (14) vorbei transportiert werden, Dichtelemente (4) aufweist, welche über die von dem eingesetzten Schleifrad (14) gebildete Schleifebene hinaus ragen.

8. Ziegel-Schleifgehäuse nach einem der Ansprüche 1 bis 7,
wobei die Austrittsöffnung (8) in dem Bereich liegt, in welchem ein eingesetztes Schleifrad (14) zu schleifende Ziegel (20) oder dergleichen schleift.

9. Ziegel-Schleifgehäuse nach einem der vorherigen Ansprüche,
wobei ein Anfangsbereich (9) der Außenwand (2) die Austrittsöffnung (8) in der Umfangsrichtung begrenzt,
wobei der Anfangsbereich (9) vorzugsweise vertikal unter der Mittelachse (A) des Schleifgehäuses (1) angeordnet ist.

10. Ziegel-Schleifgehäuse nach Anspruch 9,
wobei die Austrittsöffnung (8) sich in einem dem Anfangsbereich (9) vorgeordneten Quadranten des Schleifgehäuses (1) befindet.

11. Ziegel-Schleifgehäuse nach einem der vorherigen Ansprüche,
wobei der in der Umfangsrichtung der Spirale nahe angeordnete Öffnungsrand der Austrittsöffnung (8) durch einen sich tangential erstreckenden Abschnitt (11) der Außenwand (2) gebildet ist.

12. Ziegel-Schleifgehäuse nach einem der vorherigen Ansprüche,
wobei die Austrittsöffnung (8) sich axial über die gesamte axiale Breite der Außenwand (2) erstreckt.

## Claims

1. Brick-grinding housing (1) for a grinding wheel (14) for the grinding of bricks (20), with a rear wall (5, 6) and with an outer wall (2) which delimit a space for receiving a grinding wheel (14), the outer wall (2) being arranged around the space in a circumferential direction, **characterized in that** the outer wall (2) is in the form of a spiral, the radius of which increases in the direction of an outlet orifice (8) which is formed in the outer wall (2) and is formed between the initial region (9) and the end region of the spiral.

2. Brick-grinding housing according to Claim 1, part (6) of the rear wall (5, 6) being removable and being designed in such a way that the grinding wheel (14) can be introduced into the space.

3. Brick-grinding housing according to Claim 1 or 2, the outer wall (2) being designed in such a way that the volume flow, generated during the operation of a grinding wheel inserted into the space, in the flow duct formed between the outer wall and the grinding wheel increases in the direction of the outlet orifice.

4. Brick-grinding housing according to Claim 3, the outer wall (2) being designed in such a way that the average flow velocity remains essentially the same.

5. Brick-grinding housing according to one of Claims 1 to 4, the outlet orifice (8) being directed downwards in the operating position of the grinding housing (1).

6. Brick-grinding housing according to one of Claims 1 to 5, a cover being provided on the side lying opposite the rear wall (5, 6).

7. Brick-grinding housing according to one of Claims 1 to 6, the outer wall (2) having, in the regions in which bricks (20) or the like to be ground are transported past on an inserted grinding wheel (14), sealing elements (4) which project beyond the grinding plane formed by the inserted grinding wheel (14).

8. Brick-grinding housing according to one of Claims 1 to 7, the outlet orifice (8) lying in the region in which an inserted grinding wheel (14) grinds bricks (20) or the like to be ground.

9. Brick-grinding housing according to one of the preceding claims, an initial region (9) of the outer wall (2) delimiting the outlet orifice (8) in the circumferential direction, the initial region (9) being arranged preferably vertically below the mid-axis (A) of the grinding housing (1).

10. Brick-grinding housing according to Claim 9, the outlet orifice (8) being located in a quadrant of the grinding housing (1), the said quadrant preceding the initial region (9).

11. Brick-grinding housing according to one of the preceding claims, the orifice margin, arranged near the spiral in the circumferential direction, of the outlet orifice (8) being formed by a tangentially extending portion (11) of the outer wall (2).

12. Brick-grinding housing according to one of the preceding claims, the outlet orifice (8) extending axially over the entire axial width of the outer wall (2).

## Revendications

1. Boîtier de meulage de brique (1) pour une meule (14) destinée à meuler des briques (20), comprenant une paroi arrière (5, 6) et une paroi extérieure (2), lesquelles délimitent un espace destiné à recevoir une meule (14), la paroi extérieure (2) étant disposée dans une direction circonférentielle autour de l'espace,
**caractérisé en ce que**
la paroi extérieure (2) présente la forme d'une spirale, dont le rayon augmente en direction d'une ouverture de sortie (8) formée dans la paroi extérieure (2), laquelle ouverture est formée entre la zone de départ (9) et la zone finale de la spirale.

2. Boîtier de meulage de brique selon la revendication 1, dans lequel une partie (6) de la paroi arrière (5, 6) est réalisée de façon amovible et de telle sorte que la meule (14) peut être introduite dans l'espace.

3. Boîtier de meulage de brique selon la revendication 1 ou 2, dans lequel la paroi extérieure (2) est réalisée de telle sorte que le courant de volume produit au cours du fonctionnement d'une meule insérée dans l'espace augmente dans le canal d'écoulement formé entre la paroi extérieure et la meule en direction de l'ouverture de sortie.

4. Boîtier de meulage de brique selon la revendication 3, dans lequel la paroi extérieure (2) est réalisée de telle sorte que la vitesse d'écoulement moyenne reste sensiblement identique.

5. Boîtier de meulage de brique selon l'une quelconque des revendications 1 à 4, dans lequel l'ouverture de sortie (8) dans la position de fonctionnement du boîtier de meulage (1) est orientée vers le bas.

6. Boîtier de meulage de brique selon l'une quelconque des revendications 1 à 5, dans lequel une couverture est prévue sur la face opposée à la paroi arrière (5, 6).

7. Boîtier de meulage de brique selon l'une quelconque des revendications 1 à 6, dans lequel la paroi extérieure (2) comprend, dans les zones dans lesquelles des briques (20) ou similaires à meuler sont transportées en passant devant une meule (14) insérée, des éléments d'étanchéité (4), lesquels dépassent du plan de meulage formé par la meule (14) utilisée.

8. Boîtier de meulage de brique selon l'une quelconque des revendications 1 à 7, dans lequel l'ouverture de sortie (8) se situe dans la zone dans laquelle une meule (14) utilisée meule les briques (20) ou similaires à meuler.

9. Boîtier de meulage de brique selon l'une quelconque des revendications précédentes, dans lequel
une zone de départ (9) de la paroi extérieure (2) délimite l'ouverture de sortie (8) dans la direction circonférentielle,
la zone de départ (9) étant disposée de préférence verticalement sous l'axe médian (A) du boîtier de meulage de brique (1).

10. Boîtier de meulage de brique selon la revendication 9, dans lequel l'ouverture de sortie (8) se situe dans un quadrant du boîtier de meulage (1) disposé devant la zone de départ (9).

11. Boîtier de meulage de brique selon l'une quelconque des revendications précédentes, dans lequel le bord d'ouverture de l'ouverture de sortie (8) disposé à proximité de la spirale dans la direction circonférentielle est formé par une section (11) de la paroi extérieure (2) s'étendant de manière tangentielle.

12. Boîtier de meulage de brique selon l'une quelconque des revendications précédentes, dans lequel l'ouverture de sortie (8) s'étend axialement au-dessus de toute la largeur totale de la paroi extérieure (2).
